# EUROPÄISCHE PATENTANMELDUNG

(11) **EP 2 660 376 A1**
(43) Veröffentlichungstag der Anmeldung: **06.11.2013**
(21) Anmeldenummer: 13001352.7
(22) Anmeldetag: 16.03.2013
(51) Int. Cl.: D01H 4/50

(54) **Vorrichtung zur Erzeugung eines anspinnfähigen Garnendes an einer Offenend-Spinnvorrichtung**

(30) Priorität: 03.05.2012 DE 102012008922
(71) Anmelder: Saurer Germany GmbH & Co. KG, 42897 Remscheid (DE)
(72) Erfinder: Siewert, Ralf, 41366 Schwalmtal (DE)
(74) Vertreter: Hamann, Arndt

(57) **Zusammenfassung**

Die Erfindung betrifft eine Vorrichtung (23) zur Erzeugung eines anspinnfähigen Garnendes an einer Offenend-Spinnvorrichtung (7) einer Rotorspinnmaschine, an der aus einem vorgelegten Faserband (4) ein Garn (5) gesponnen wird, wobei das Faserband mittels einer Auflösewalze (9) bis zur Einzelfaser aufgelöst und einem unterdruckbeaufschlagten Spinnrotor (10) zugeführt, verdreht und von dort über Abzugswalzen abgezogen und auf eine Kreuzspule (22) aufgewickelt wird, wobei die Vorrichtung ein Kontaktelement (24) zum mechanischen Ablängen und Vorbereiten des Garnendes besitzt.

Erfindungsgemäß ist vorgesehen, dass das Kontaktelement (24) zum mechanischen Ablängen und Vorbereiten des Garnendes so innerhalb des benötigten Garnlängenbereiches verstellbar ist, dass das gespannte Garnende auf dem Kontaktelement unmittelbar abgemessen und abgelängt werden kann.

## Beschreibung

Die Erfindung betrifft eine Vorrichtung zur Erzeugung eines anspinnfähigen Garnendes an einer Offenend-Spinnvorrichtung einer Rotorspinnmaschine, an der aus einem vorgelegten Faserband ein Garn gesponnen wird, wobei das Faserband mittels einer Auflösewalze bis zur Einzelfaser aufgelöst und einem unterdruckbeaufschlagten Spinnrotor zugeführt, verdreht und von dort über Abzugswalzen abgezogen und auf eine Kreuzspule aufgewickelt wird, wobei die Vorrichtung ein Kontaktelement zum mechanischen Ablängen und Vorbereiten des Garnendes besitzt.

Rotorspinnmaschinen sind seit langem bekannt und bestehen in der Regel aus einer Vielzahl von in Reihe nebeneinander angeordneten, gleichartigen Arbeitsstellen. Jede dieser Arbeitsstellen verfügt über eine Spinn- und Spulvorrichtung, an der das in einer Spinnkanne vorgelegte Faserband zu einem Garn versponnen und zu einer Kreuzspule aufgewickelt wird.

Das vorgelegte Faserband wird mittels eines Faserbandeinzugszylinders der Auflösewalze zugeführt, die mit ihrer Garnitur das Faserband in Einzelfasern auflöst und zum Faserkanal der Spinnbox transportiert. Unterstützt wird der Fasertransport durch den im Rotorgehäuse bestehenden Unterdruck, der im Faserkanal einen Luftstrom erzeugt, die Fasern aus der Auflösegarnitur löst und über den so genannten Kanalplattenadapter gezielt in den Rotor befördert. Durch die Beschleunigung rutschen die Fasern in die Sammelnut des Rotors, werden dort entsprechend der eingestellten Garnfeinheit gesammelt, axial durch die Abzugsdüse in der Drehachse abgezogen und so zu einem Garn verdreht und auf eine Kreuzspule aufgewickelt.

Nach einem Stillstand der Rotorspinnmaschine oder nach einem Fadenbruch muss der Spinnvorgang erneut aufgenommen werden und das Garnende wieder an den Faserring in der Sammelnut des Rotors angesponnen werden. Dieses so genannte Anspinnen kann entweder manuell oder automatisch durchgeführt werden und obwohl das automatische Anspinnen heute das meist angewandte Verfahren ist, so werden doch noch immer Rotorspinnmaschinen nachgefragt, an denen das Anspinnen zumindest teilweise manuell erfolgen muss. Dazu muss das Garnende auf der Kreuzspule aufgefunden und einige Lagen des Garnes abgewickelt werden, bevor mit Hilfe einer Scala die erforderliche Garnlänge ermittelt, das Garn dementsprechend gekürzt und das Garnende für den Anspinnvorgang vorbereitet wird, indem die einzelnen Fasern aus dem Faserverbund gelöst werden. Die erforderliche Garnlänge ist dabei abhängig vom Durchmesser des Rotors. Entgegen der Garnabzugsrichtung wird das so vorbereitete Garnende in das Abzugsröhrchen des Rotors geführt und durch den Unterdruck im Rotorgehäuse eingesaugt. Die Kreuzspule wird herabschwenkt, das heißt, wieder in Kontakt zur Spulenantriebswalze gebracht und sobald das Garnende die Sammelnut des Rotors respektive den darin liegenden Faserring erreicht, schließt sich das vorbereitete Garnende an den Faserring an und der Spinnvorgang kann fortgesetzt werden; es entsteht ein so genannter Anspinner.

Aus der EP 1 749 906 A2 ist bekannt, das manuelle Anspinnen maschinell zu unterstützen, ohne es vollständig zu automatisieren. Hier muss das Garn manuell an einer stationären Einrichtung abgemessen und dann gekürzt werden, um dann durch ein Fadenvorbereitungsgerät, das von dem Bedienpersonal mitgeführt wird, für das Anspinnen vorbereitet zu werden. Technische Verbesserungen wie eine Garnspeichereinrichtung, eine gezielte Antriebseinrichtung der Kreuzspule, eine Fadenabzugseinrichtung, die reversibel angetrieben werden kann sowie eine manuell aktivierbare Steuereinrichtung der Antriebe verbessern die Qualität der Anspinner, indem das Anspinnen des Garnendes an den Faserring in der Sammelnut des Rotors kontrolliert erfolgt.

Besonders nachteilig bei dieser Lösung ist allerdings, dass das Vorbereiten des Garnendes mittels eines von dem Bedienpersonal mitgeführten Fadenvorbereitungsgerätes erfolgt, was die Gefahr birgt, dass es verloren oder vergessen wird und das Garnende nicht wie benötigt vorbereitet werden kann.

Sowohl die DE-OS 25 34 816 als auch die DE-OS 2 203 198 beschreiben Rotorspinnmaschinen, an denen manuelles Anspinnen erforderlich ist. Dazu weisen die Rotorspinnmaschinen eine so genannte Anspinnhilfe auf, durch die das von der Kreuzspule nach einem Fadenbruch abgewickelte Garn auf die erforderliche Länge abgemessen und mittels Pressluft gekürzt sowie für das nachfolgende Anspinnen vorbereitet werden kann.

Nachteilig an diesen Verfahren ist, dass das Kürzen und Vorbereiten mittels Pressluft nicht bei allen Garnen gleich gut zu realisieren ist; vor allem bei groben Garnen wirken diese Verfahren nur unzureichend. Hinzu kommt, dass solche Vorrichtungen zusätzliche Klemm- und Steuerelemente benötigen, die wiederum eine aufwendige und kostenintensive Lösung darstellen.

In dem Bedienungshandbuch der Rotorspinnmaschine BD 416 der Firma Oerlikon Schlafhorst in der Version 10.05, das für die nächstliegende Lösung des bekannten Standes der Technik gehalten wird, wird das manuelle Anspinnen beschrieben. Nachdem auf der angehobenen Kreuzspule das Garnende aufgefunden und abgewickelt wird, muss das Garn wieder in die Fadenabzugseinrichtung eingefädelt und in einem mechanischen Fadenspeicher eine zum kontrollierten Anspinnen notwendige Fadenschlaufe gebildet werden. Das Garn wird weiter zu einer Scala geführt, die vertikal auf der Frontseite der Spinnboxabdeckung angebracht ist und an der die erforderliche Länge abgemessen werden kann. Diese Stelle wird zwischen die Finger beider Hände geklemmt und zu einem Schleifstein, der oberhalb der Scala angeordnet ist, geführt, um dort das Garn zu kürzen respektive das Garnende vorzubereiten. Schließlich kann das Garnende zum Anspinnen wieder in den Rotor zurückgeführt werden.

Nachteilig bei diesem Verfahren ist, dass durch die Trennung der Längenmessung und des Kürzens die Gefahr besteht, dass das Garn auf eine falsche Länge gekürzt wird und dadurch Anspinner entstehen, die nicht den geforderten Qualitätsansprüchen genügen.

Aufgabe der Erfindung ist es deshalb, das zumindest teilweise manuelle Anspinnen sowie die Anspinner einer Rotorspinnmaschine durch Beseitigung von Fehlerquellen qualitativ zu verbessern und die Handhabung zu vereinfachen.

Diese Aufgabe wird durch die im Patentanspruch 1 aufgeführten Merkmale gelöst.

Vorteilhafte Ausgestaltungen der Erfindung sind Gegenstand der Unteransprüche.

Gemäß Anspruch 1 ist vorgesehen, dass ein Kontaktelement zum mechanischen Ablängen und Vorbereiten des Garnendes so innerhalb des benötigten Garnlängenbereiches verstellbar ist, dass das gespannte Garnende auf dem Kontaktelement unmittelbar abgemessen und abgelängt werden kann. Das bedeutet, dass erfindungsgemäß das Kontaktelement auf die benötigte Garnlänge eingestellt wird und das Garnende, das zuvor von der Kreuzspule abgenommen wurde, gespannt und zu diesem Kontaktelement geführt und somit zwangsweise auf die erforderliche Garnlänge gekürzt wird.

Die mit der Erfindung erzielten Vorteile bestehen insbesondere darin, dass Fehler, die aufgrund der bisher getrennt durchgeführten Arbeitsschritte Abmessen der erforderlichen Garnlänge an einer Stelle und das darauf folgende händische Kürzen des Garnendes mittels eines Messers oder Fadenvorbereitungsgerätes durch die Vereinfachung und Zusammenlegung der Arbeitsschritte eliminiert werden.

Eine vorteilhafte Ausgestaltung der Erfindung ist im Patentanspruch 2 angegeben, die beschreibt, dass das Kontaktelement aus einem Schleifstein gebildet ist.

Durch den Schleifstein wird das Garnende einwandfrei für das nachfolgende Anspinnen vorbereitet. Die Fasern werden aus dem Garnverbund gelöst und liegen als Einzelfasern vor, so dass ein anspinnfähiges Garnende entsteht, das sich gut an den Faserring in der Sammelnut des Rotors anspinnen lässt und dem während des Spinnprozesses hergestellten Garn ähnelt.

Des Weiteren weist gemäß Anspruch 3 die Vorrichtung eine Scala zur Einstellung des Kontaktelementes auf die benötigte Garnlänge auf. Anhand der Scala kann das Kontaktelement auf einfachste Weise in die Position gebracht und dort arretiert werden, die der erforderlichen Garnlänge entspricht.

In einer weiteren bevorzugten Ausführungsform der vorliegenden Erfindung, wie in Anspruch 4 beschrieben, ist die Vorrichtung zum Durchtrennen des Garns sowie dem Vorbereiten des Garnendes in unmittelbarer Nähe zur Faserbandzuführung angebracht. Dadurch ist es aus ergonomischer Sicht sehr bedienerfreundlich und verbessert die Schnittstelle Mensch-Maschine.

Die Erfindung wird nachfolgend anhand eines in den Zeichnungen dargestellten Ausführungsbeispieles näher erläutert.

Darin zeigen:
- Fig.1: in Seitenansicht eine Arbeitsstelle einer Rotorspinnmaschine mit einer erfindungsgemäßen Vorrichtung zum mechanischen Ablängen und Vorbereiten des Garnendes,
- Fig. 2: einen Ausschnitt in schematischer Ansicht einer Ausführungsform einer erfindungsgemäßen Offenend-Spinnvorrichtung
- Fig. 3: einen Ausschnitt in schematischer Ansicht einer Ausführungsform einer erfindungsgemäßen Offenend-Spinnvorrichtung mit einem vorbereiteten Garnende.

In Figur 1 ist eine Arbeitsstelle einer Rotorspinnmaschine 1 dargestellt.

Solche Spinnmaschinen weisen eine Vielzahl von Arbeitsstellen 2 auf, die jeweils mit einer Spinnvorrichtung 7 sowie einer Spuleinrichtung 17 ausgestattet sind.

In der Spinnvorrichtung 7 wird das in Spinnkannen 3 vorgelegte Faserband 4 zu einem Garn 5 versponnen, das auf der Spuleinrichtung 17 zu einer Kreuzspule 22 aufgewickelt wird.

Die Spuleinrichtung 17 weist, wie an sich bekannt, einen Spulenrahmen 18 zum drehbaren Haltern der Hülse einer Kreuzspule 22, eine Spulenantriebswalze 19, eine Fadenchangiereinrichtung 20 sowie eine Einrichtung 21 zum Abheben der Kreuzspule 22 von der Spulenantriebswalze 19 auf.

Die Spinnvorrichtung 7 verfügt im Wesentlichen, wie ebenfalls bekannt, über einen Faserbandeinzugszylinder 8, eine Faserband-Auflösewalze 9 sowie einen Spinnrotor 10.

Gemäß Ausführungsbeispiel der Figur 1 ist der Spinnrotor 10 beispielsweise in einer Stützscheibenlagerung 11 gelagert und wird über einen maschinenlangen Tangentialriemen 12 angetrieben.

In Fadenlaufrichtung gesehen ist hinter der Fadenabzugseinrichtung 13 außerdem ein nicht dargestellter Fadenwächter sowie eine Fadenspeichereinrichtung 14 vorgesehen.

Im Bereich der Faserbandzuführung ist schließlich eine Vorrichtung 23 angeordnet, deren Kontaktelement 24 ein definiertes Ablängen und Vorbereiten eines manuell von der Kreuzspule 22 zurückgeholten Garns ermöglicht.

Figur 2 zeigt die Draufsicht auf eine erfindungsgemäße Offenend-Spinnvorrichtung 7 im Bereich der Faserbandzuführung. Die Auflösewalze wird durch eine Abdeckung 16 vor dem Eindringen von Fremdpartikeln geschützt. Mittels des Faserbandeinzugszylinders 8 wird das Faserband 4 durch den Verdichter 15, der das Faserband 4 an der Auslauföffnung verdichtet, in Richtung der Auflösewalze 9 transportiert.

In unmittelbarer Nähe zur Faserbandzuführung befindet sich die auf die jeweils erforderliche Garnlänge vertikal verstellbare Vorrichtung 23 zum mechanischen Ablängen und Vorbereiten des Garnendes 6 für das nachfolgende Anspinnen, die einen Schleifstein 24 beinhaltet.

Analog zu Figur 2 ist in Figur 3 ebenfalls eine Draufsicht auf eine erfindungsgemäße Offenend-Spinnvorrichtung 7 im Bereich der Faserbandzuführung dargestellt, allerdings mit einem auf die erforderliche Garnlänge gekürzten und zum Anspinnen vorbereiteten Garnende 6.

### Funktion der erfindungsgemäßen Offenend-Rotorspinnmaschine:

Während des üblichen Spinnprozesses wird das in der Offenend-Spinnvorrichtung 7 erzeugte Garn 5 mittels einer Fadenabzugseinrichtung 13 durch die Abzugsdüse und das Abzugsröhrchen hindurch aus dem Rotor 10 herausgezogen und auf der Spulvorrichtung 17 zu einer Kreuzspule 22 aufgewickelt.

Über Reibschluss wird die Kreuzspule 22, die rotierbar zwischen den Armen eines Spulenrahmens 18 gelagert ist und auf einer Spulenantriebswalze 19 aufliegt, in Aufwickelrichtung angetrieben. Durch eine Fadenchangiereinrichtung 20 wird das aus dem Rotor 10 abgezogene Garn 5 in kreuzenden Lagen auf die Kreuzspule 22 aufgewickelt.

Tritt an einer der Arbeitsstellen 2 der Rotorspinnmaschine 1 ein Fadenbruch auf, wird dies durch den Fadenwächter erfasst, der Spinnvorgang unterbrochen und die betreffende Arbeitsstelle 2 stillgesetzt.

Genauer gesagt wird der Antrieb des Faserbandeinzugszylinders 8, um die Fasereinspeisung zur Auflösewalze 9 und damit letztlich in den Rotor 10 zu unterbrechen, ausgeschaltet und das Abheben der Kreuzspule 22 von der Spulenantriebswalze 19 initiiert, damit sich das Garnende 6 nicht in die Kreuzspulenoberfläche 22 einwalken kann.

Vor jedem Anspinnen, bevor das Garnende 6 in die Spinnvorrichtung 7 zurückgeführt wird, wird üblicherweise der Rotor 10 gereinigt, um angesammelte Fasern sowie eventuell vorhandenen Schmutz, die sich auf das Anspinnen negativ auswirken, aus dem Rotor 10 zu entfernen. Diese Maßnahme hat präventiven Charakter, um die Qualität des Garns zu erhöhen. Die Reinigung des Rotors 10 ist eine aus dem Stand der Technik bekannte und deshalb hier nicht näher dargestellte und beschriebene Vorgehensweise.

Da das Garnende 6 des Garnes 5 in der Regel aufgrund der hohen Wickelgeschwindigkeit nach dem Fadenbruch aus der Spinnbox herausgezogen wird, muss das Garnende 6 auf der von der Spulenantriebswalze 19 abgehobenen Kreuzspule 22 aufgefunden und einige Lagen Garn 5 davon abgewickelt werden. Nach einem Partiewechsel wird das Kontaktelement 24 der erfindungsgemäßen Vorrichtung 23 auf die erforderliche Garnlänge eingestellt, so dass nun nach einem Fadenbruch das von der Kreuzspule 22 kommende Garn 5 gespannt und an den bereits auf die erforderliche Garnlänge eingestellten Schleifstein 24 angehalten wird. Durch Reiben des Garnendes 6 über den Schleifstein 24 wird das Garn 5 auf die erforderliche zum Anspinnen nötige Garnlänge gekürzt und optimal auf das nachfolgende Anspinnen vorbereitet, indem durch das Schleifen das Lösen der Fasern aus dem Faserverbund bewirkt wird und somit ein anspinnfähiger Faserbart am Garnende 6 entsteht.

Dieses Garnende 6 muss entgegen der normalen Abzugsrichtung durch das Abzugsröhrchen und die Abzugsdüse hindurch in Richtung des Rotors 10 eingeführt werden. Nachdem über ein nicht dargestelltes Schaltelement die Steuereinrichtung der Arbeitsstelle 2 aktiviert wurde, wird der Faserbandeinzugszylinder 8 angetrieben und das Faserband 4 wieder der Auflösewalze 9 und somit dem Rotor 10 zugeführt, in dessen Sammelnut sich aufgrund der hohen Zentrifugalbeschleunigung erneut ein Faserring bildet. Durch Betätigen eines nicht dargestellten Hebels wird die Garnreserve aus dem nicht dargestellten mechanischen Fadenspeicher freigegeben und das vorbereitete Garnende 6 gleitet in die Rotorrille.

In dem Rotor 10 herrscht nach wie vor Unterdruck, der das Garnende 6 in den Rotor 10 einsaugt, so dass das vorbereitete Garnende 6 sich mit dem Faserring in der Sammelnut des Rotors 10 verbindet. Zeitgleich senkt der Spulenrahmen 18 ab, bis die Kreuzspule 22 wieder auf der Spulenantriebswalze 19 liegt und das neu entstehende Garn 5 wird auf die Kreuzspule 22 aufgewickelt.

Mit dem kontinuierlichen Einspeisen von Fasern und dem Abziehen des Garns 5 beginnt der erneute Spinnprozess.

## Patentansprüche

1. Vorrichtung zur Erzeugung eines anspinnfähigen Garnendes an einer Offenend-Spinnvorrichtung einer Rotorspinnmaschine, an der aus einem vorgelegten Faserband ein Garn gesponnen wird, wobei das Faserband mittels einer Auflösewalze bis zur Einzelfaser aufgelöst und einem unterdruckbeaufschlagten Spinnrotor zugeführt, verdreht und von dort über Abzugswalzen abgezogen und auf eine Kreuzspule aufgewickelt wird, wobei die Vorrichtung ein Kontaktelement zum mechanischen Ablängen und Vorbereiten des Garnendes besitzt,
**dadurch gekennzeichnet, dass**
das Kontaktelement (24) so innerhalb des benötigten Garnlängenbereiches verstellbar ist, dass das gespannte Garnende (6) auf dem Kontaktelement (24) unmittelbar abgemessen und abgelängt werden kann.

2. Vorrichtung nach Anspruch 1, **dadurch gekennzeichnet, dass** das Kontaktelement (24) aus einem Schleifstein gebildet ist.

3. Vorrichtung nach Anspruch 1, **dadurch gekennzeichnet, dass** die Vorrichtung (23) eine Scala (25) zur Einstellung des Kontaktelementes (24) auf die benötigte Garnlänge aufweist.

4. Vorrichtung gemäß einem oder mehreren der vorhergehenden Ansprüche, **dadurch gekennzeichnet, dass** die Vorrichtung (23) zum Durchtrennen des Garns (5) sowie dem Vorbereiten des Garnendes (6) in unmittelbarer Nähe zur Faserbandzuführung angebracht ist.
